# EUROPÄISCHE PATENTSCHRIFT

(11) **EP 0 113 013 B1**
(45) Veröffentlichungstag und Bekanntmachung des Hinweises auf die Patenterteilung: **22.02.1989**
(21) Anmeldenummer: 83111567.0
(22) Anmeldetag: 19.11.1983
(51) Int. Cl.: F24D 19/10

(54) **Vorrichtung für Thermostatventile, insbesondere zur Temperaturabsenkung Thermostat-gesteuerter Heizkörper**
Apparatus for thermostat valves, particularly for the drop in temperature of thermostat-controlled radiators
Appareil pour soupapes thermostatiques, notamment pour chute de température de corps de chauffe commandés par thermostat

(30) Priorität: 02.12.1982 DE 3244603
(43) Veröffentlichungstag der Anmeldung: 11.07.1984
(73) Patentinhaber: GRÄSSLIN KG, D-78112 St. Georgen (DE)
(72) Erfinder: Kammerer, Gerd, D-7742 St. Georgen (DE)
(74) Vertreter: Thoma, Friedrich (DE)

(56) Entgegenhaltungen:
- DE-A- 2 727 821
- DE-A- 3 149 760

## Beschreibung

Die Erfindung betrifft eine Vorrichtung fürThermostatventile mit den Merkmalen nach dem ersten Teil des Patentanspruchs 1.

Bei Raumheizungen ist es wünschenswert und zweckmäßig, die von einem Thermostatventil geregelte Raumtemperatur zeitweise abzusenken, ohne daß dabei das Thermostatventil betätigt werden muß.

Aus der DE-A-3 149 760 ist eine Vorrichtung zur zeitabhängigen Steuerung des Heizmitteldurchsatzes von Heizkörpern bekannt, bei der im Heizmittelkreislauf des Heizkörpers zwei Thermostatventile vorgesehen sind, deren eines einen zeitabhängig zu- und abschaltbaren Bypass aufweist.

Diese bekannte Vorrichtung erfordert zwei räumlich voneinander getrennt installierte Thermostatventile, wobei eines dieser Ventile zusätzlich mit einem, in einem Bypass angeordneten, elektromagnetisch von einer Zeitschaltuhr ansteuerbaren Hilfsventil versehen ist.

Diese Vorrichtung ist in der Installation und im Aufwand relativ teuer und erfordert zur Temperatureinstellung an den beiden Thermostatventile besondere Bedienungskenntnisse.

Bei einer anderen, aus der DE-A-2 727 821 bekannten Vorrichtung zur Temperaturabsenkung thermostat-gesteuerter Heizkörper ist im Heizmittelvorlauf des Heizkörpers neben dem Thermostatventil ein elektrothermisch gesteuertes Ventil angeordnet, das von einer Zeitschaltuhr angesteuert werden kann.

Diese Vorrichtung ist mit dem Nachteil behaftet, daß bei einem Absinken der Raumtemperatur sich das Thermostatventil stärker öffnen kann und es dann erforderlich ist, mit dem zeitgesteuerten Ventil, das dort als Drossel wirkt, einen größeren Heizmittelzufluß zum Heizkörper steuerungstechnisch entgegen zu wirken.

Der Erfindung liegt die Aufgabe zugrunde, diese bekannten Nachteile zu beseitigen und eine Vorrichtung der eingangsgenannten Art zu schaffen, die nicht nur eine hysteresearme Regelung des Heizmittelvorlaufs ermöglicht, sondern auch in ihrem Aufbau einfach ist.

Diese Aufgabe wird mit den Merkmalen im kennzeichnenden Teil des Patentanspruchs 1 gelöst und in den abhängigen Ansprüchen sind weitere vorteilhafte Merkmale beansprucht.

Vorteilhaft bei dieser Vorrichtung ist nicht nur die regelungstechnisch zweckmäßige Abhängigkeit zwischen der selbsttätigen Raumtemperaturregelung durch das Thermostatventil, das in seiner eingestellten Stellung belassen werden kann, und einer gewünschten zeitweisen Absenkung der Raumtemperatur, zur Erzielung einer hysteresearmen und schnellen Regelung, sondern auch der einfache und übersichtliche Aufbau der Vorrichtung in einem einfach installierbaren Ventilgehäuse, in welchem alle aktiven und passiven Einzelteile der Vorrichtung gemeinsam zueinander angeordnet sind.

Die Erfindung wird anhand eine Ausführungsbeispiels in der Zeichnung im folgenden näher erläutert. Es zeigen
Fig. 1 eine Schnittansicht durch ein Ventilgehäuse mit einer Vorrichtung nach der Erfindung und mit einer, um den Kopf des Thermostat-Reglers ringförmig angeordneten Zeitsteuereinrichtung des dritten Ventils und
Fig. 2 eine Vorderansicht auf eine Vorrichtung nach Fig. 1.

Die, in der Fig. 1 dargestellte, Bauausführung der Vorrichtung besteht im einzelnen aus einem Ventilgehäuse 14, in welchem alle aktiven und passiven Einzelteile der Vorrichtung zueinander angeordnet sind. 15 bezeichnet die Eintrittsöffnung und 16 die Austrittsöffnung des Heizmittels am Ventilgehäuse 14. Beide Öffnungen 15 und 16 können mit insallationskonformen Einrichtungen, wie Gewinde, Flansche, Muttern oder sonstigen Mitteln versehen sein. Die Eintrittsöffnung 15 mündet dort in den Ventilraum 17, in dem die Ventilsitze 18 für das zeitgesteuerte dritte Ventil 3 und 19 für das thermostatgesteuerte zweite Ventil 5 mit den jeweils zugehörigen Ventilkegeln 20 und 21 angeordnet ist.

Der Ventilkegel 21 des zweiten Ventils 5, ist dort auf der Betätigungswelle 22 des thermostatgesteuerten Ventils 1 einstellbar gelagert. Zu diesem Zweck ist die Betätigungswelle 22 mit einem Gewinde 23 versehen, auf dem eine Stellmutter 24 als Anschlag ausgebildet ist, sodaß der Ventilkegel 21 des zweiten Ventils 5 axial einstellbar gegenüber dem Ventilkegel 25 des ersten Ventils 1 ist. Mit dieser Einstellung erfolgt die Vorwahl des Temperaturabsenkungswertes gegenüber der Temperatureinstellung des Reglers 2 am thermostatgesteuerten ersten Ventil 1. Der Ventilkegel 21 kann dort axial bis zur punktiert gezeichneten Position verschoben werden. Der Ventilkegel 21 wird durch eine axial wirkende Druckfeder 26 in Richtung des Ventilkegels 25 gehalten. Zwischen den Ventilkegel 21 und 25 ist der Bypass 4 der Vorrichtung wirksam.

10 bezeichnet die Zeitschaltuhr zur unmittelbaren Steuerung des Ventils 3, insbesondere über ein Gestänge 11. Die Zeitschaltuhr 10 ist insbesondere ringförmig um den Kopf des Reglers 2 des ersten Ventils 1 angeordnet. Die Zeitschaltuhr 10 kann erforderlichenfalls völlig autonom mit einer eigenen Stromversorgung oder einer sonstigen geeigneten Energieversorgung versehen sein und über einen größeren Zeitraum wartungsfrei arbeiten.

In der Fig. 2 bezeichnet 10 die Zeitschaltuhr mit einer einstellbaren Zeitscheibe 27 mit einem Zifferblatt 28 und mit vorwählbaren Schaltreiter 29. 14 bezeichnet das Ventilgehäuse, das aus einem Metallguß oder aus Kunststoff hergestellt sein kann.

Die Funktion der Vorrichtung ist nun folgende : Im sogenannten Tagbetrieb, wo keine Temperaturabsenkung erforderlich oder erwünscht ist, regelt das erste thermostatgesteuerte Ventil 1 die Raumtemperatur. Das dritte, zeitgesteuerte, Ventil 3 ist dabei geöffnet. Das zweite, mit dem thermostatgesteuerten Ventil 1 gekoppelte, Ventil 5 kann dort geöffnet sein, z. B. wenn die Raumtemperatur um den (Nacht-) Temperaturabsenkungsbetrag unter der Tagtemperatur liegt.

Im sogenannten Nachtbetrieb, wo die Temperaturabsenkung erwünscht und programmiert ist, ist das dritte, zeitgesteuerte, Ventil 3 durch die Funktion der Zeitschaltuhr 10 von dieser über das Gestänge 11 geschlossen gehalten. Das zweite Ventil 5 öffnet sich nun bei Erreichung des Absenkungstemperaturwertes, der an der Stellmutter 24 eingestellt wurde, indem dort der Ventilkegel 21 gegenüber dem Ventilkegel 25 des ersten Ventils 1 vorwählbar verändert wurde. Das zweite Ventil 5 wirkt dort demnach um die Absenkungstemperatur verzögert gegenüber dem ersten Ventil 1.

## Patentansprüche

1. Vorrichtung für Thermostatventile zur zeitgesteuerten Temperaturabsenkung thermostatgesteuerter Heizkörper (6), mit einem ersten thermostatgesteuerten Ventil (1) zur Vorwahl und Steuerung der höheren Raumtemperatur, mit einem zweiten thermostatgesteuerten Ventil (5) zur Vorwahl und Steuerung der, zur höheren Raumtemperatur, abgesenkten Raumtemperatur, und mit einem, zum zweiten Ventil (5) zeitabhängig zu-und abschaltbaren Bypass (4), der durch ein drittes, von einer Zeitschaltuhr (10) gesteuertes, Ventil (3) geschaltet ist, dadurch gekennzeichnet, daß die beiden ersten Ventile (1 und 5) von einem einzigen Thermostat-Regler (2) gesteuert sind, daß die Ventilkegel (21 und 25) dieser Ventile (1 und 5) axial hintereinander auf einer Betätigungswelle (22) gelagert sind, wobei die Lagerung des Ventilkegels (21) für das zweite Ventil (5) derart vorgenommen ist, daß dieser auf der Betätigungswelle (22) axial verschiebbar und über eine Druckfeder (26) gegen einen an der Betätigungswelle (22) angeordneten Anschlag drückbar ist, und daß die beiden ersten Ventile (1 und 5) zusammen mit dem Thermostat-Regler (2), dem dritten Ventil (3) und dem Bypass (4) in einem gemeinsamen Ventilgehäuse (14) angeordnet sind.

2. Vorrichtung nach Anspruch 1, dadurch gekennzeichnet, daß der Anschlag als Stellmutter (24) ausgebildet ist, so daß der Ventilkegel (21) des zweiten Ventils (5) axial einstellbar gegenüber dem Ventilkegel (25) des ersten Ventils (1) ist.

3. Vorrichtung nach Anspruch 1 oder 2, dadurch gekennzeichnet, das dritte Ventil (3) unmittelbar mechanisch, über ein Gestänge (11) mit der Zeitschaltuhr (10) gekoppelt ist.

4. Vorrichtung nach einem der Ansprüche 1 bis 3, dadurch gekennzeichnet, daß die Zeitschaltuhr (10) ringförmig um den Kopf des Thermostat-Reglers (2) angeordnet ist.

5. Vorrichtung nach Anspruch 3 oder 4, dadurch gekennzeichnet, daß die Zeitschaltuhr (10) autonom mit einer eigenen Strom- oder sonstigen geeigneten Energieversorgung versehen ist.

6. Vorrichtung nach einem der Ansprüche 1 bis 5, dadurch gekennzeichnet, daß das Ventilgehäuse (14) aus Kunststoff hergestellt ist.

## Claims

1. A device for a thermostatic valve for a time- controlled temperature reduction of thermostatically controlled radiators (6), comprising a first thermostatically-controlled valve (1) which pre-selects and controls the higher room temperature, a second thermostatically controlled valve (5) which pre-selects and controls the room temperature which is reduced in relation to the higher room temperature, and a bypass (4) which can be connected to and disconnected from the second valve (5) in time-dependent fashion and which is switched by a third valve (3) controlled by an automatic time switch (10), characterised in that the first two valves (1 and 5) are controlled by a single thermostatic regulator (2), that the valve cones (21 and 25) of these valves (1 and 5) are mounted axially in series on an actuating shaft (22), where the valve cone (21) for the second valve (5) is so mounted that the valve cone is axially displaceable on the actuating shaft (22) and can be pressed by a compression spring (26) against a stop means arranged on the actuating shaft (22), and that the first two valves (1 and 5) are arranged, together with the thermostatic valve (2), the third valve (3) and the bypass (4), in a common valve housing (14).

2. A device as claimed in Claim 1, characterised in that the stop means consists of an adjusting nut (24) so that the valve cone (21) of the second valve (5) is axially adjustable in relation to the valve cone (25) of the first valve (1).

3. A device as claimed in Claim 1 or 2, characterised in that the third valve (3) is directly mechanically coupled through a bar linkage (11) to the automatic time switch (10).

4. A device as claimed in one of Claims 1 to 3, characterised in that the automatic time switch (10) is arranged in annular fashion around the head of the thermostatic regulator (2).

5. A device as claimed in Claim 3 or 4, characterised in that the automatic time switch (10) is provided independently with a separate current supply or other suitable energy supply.

6. A device as claimed in one of the Claims 1 to 5, characterised in that the valve housing (14) is made of synthetic resin material.

## Revendications

1. Dispositif pour clapets thermostatiques destiné à abaisser temporairement la température de radiateurs (6) réglés par thermostat, comportant un premier clapet (1) thermostatique destiné à présélectionner et régler la température la plus élevée du local, un deuxième clapet (5) thermostatique destiné à sélectionner et régler la température abaissée par rapport à la température la plus élevée du local et un bypass pouvant être connecté et déconnecté en fonction du temps au deuxième clapet, bypass étant mis en circuit par un troisième clapet (3) réglé par une horloge de programmation (10), caractérisé par le fait que les deux premiers clapets (1 et 5) sont réglés par un seul régulateur thermostatiqué (2), que les cônes des clapets (21 et 25) desdits clapets (1 et 5) sont montés axialement les uns derrière les autres sur un arbre de commande (22), le montage du cône (21) destiné au deuxième clapet (5) étant réalisé de telle sorte que celui-ci peut être déplacé axialement sur ledit axe de commande (22) et peut être serré au moyen d'un ressort de compression (26) contre une butée disposée sur ledit arbre de commande (22), et par le fait que les deux premiers clapets (1 et 5) conjointement avec le régulateur thermostatique (2) le troisième clapet (3) et le bypass (4) sont disposés dans un boîtier commun (14).

2. Dispositif selon la revendication 1, caractérisé par le fait que la butée est réalisée sous la forme d'un écrou de réglage (24) de telle sorte que le cône (21) du deuxième clapet (5) soit réglable axialement par rapport au cône (25) du premier clapet (1).

3. Dispositif selon la revendication 1 ou 2, caractérisé par le fait que le troisième clapet (3) est directement assemblé mécaniquement, au moyen d'une tringlerie (11), à l'horloge de programmation (10).

4. Dispositif selon l'une des revendications 1 à 3, caractérisé par le fait que l'horloge de programmation (10) entoure à la manière d'une bague la tête du régulateur thermostatique (2).

5. Dispositif selon la revendication 3 ou 4, caractérisé par le fait que l'horloge de programmation (10) est rendue autonome par sa propre alimentation électrique ou à tout autre alimentation en énergie appropriée.

6. Dispositif selon l'une des revendications 1 à 5, caractérisé par le fait que le boîtier (14) est fabriqué en matière plastique.
